# EUROPÄISCHE PATENTSCHRIFT

(11) **EP 0 565 991 B1**
(45) Veröffentlichungstag und Bekanntmachung des Hinweises auf die Patenterteilung: **22.11.1995**
(21) Anmeldenummer: 93105647.7
(22) Anmeldetag: 06.04.1993
(51) Int. Cl.: E05D 11/10

(54) **Scharnierbeschlag für Duschkabinentüren**
Hinge for shower cubicle doors
Charnière pour portes de cabines de douche

(30) Priorität: 18.04.1992 DE 9205399 U
(43) Veröffentlichungstag der Anmeldung: 20.10.1993
(73) Patentinhaber: Roloff, Heinz-Rudolf, D-47800 Krefeld (DE)
(72) Erfinder: Roloff, Heinz-Rudolf, D-47800 Krefeld (DE)
(74) Vertreter: Stark, Walter, Dr.-Ing.

(56) Entgegenhaltungen:
- EP-A- 0 362 883
- DE-A- 2 418 147
- DE-C- 172 151
- US-A- 2 362 923
- US-A- 5 058 236

## Beschreibung

Die Erfindung betrifft einen Scharnierbeschlag für Duschkabinentüren, dessen eines Beschlagteil zwei mit Abstand und koaxial angeordneten Scharnierhülsen und dessen anderes Beschlagteil eine zwischen den beiden koaxialen Scharnierhülsen eingreifende Scharnierhülse aufweist, wobei die beiden Beschlagteile lösbar durch einen in die miteinander fluchtenden Scharnierhülsen einsetztbaren Scharnierbolzen verbindbar sind und der Abstand der beiden koaxialen Scharnierhülsen größer ist als die Länge der zwischen ihnen eingesetzten Scharnierhülse.

Ein Scharnierbeschlag der eingangs beschriebenen Gattung ist bekannt (EP 0 277 513). Bei der bekannten Ausführung ist im Abstandszwischenraum zwischen benachbarten Scharnierhülsen eine den Scharnierbolzen umgebende Schraubenfeder angeordnet, deren beide Enden jeweils an einem anderen Beschlagteil festgelegt sind. Dementsprechend kann eine mit dem Scharnierbeschlag gehaltene Duschkabinetür gegen Federwirkung geöffnet werden. Sie schließt selbsttätig unter Federwirkung. Häufig ist es erwünscht, die Duschkabinentür in einer vorbestimmten Schwenkstellung offen oder geschlossen zu halten.

Aufgabe der Erfindung ist es, einen Scharnierbeschlag der eingangs beschriebenen Gattung so zu verbessern, daß durch Umrüsten die Tür einerseits frei bewegt und andererseits in bestimmten Schwenkstellungen arretiert werden kann.

Diese Aufgabe wird dadurch gelöst, daß wenigstens eine der koaxialen Scharnierhülsen des einen Beschlagteils eine radiale Durchgangsbohrung aufweist, daß die Scharnierhülse des anderen Beschlagteils an zumindest einer Stirnseite eine Auskerbung aufweist, und daß der Scharnierbolzen im Abstandszwischenraum zwischen benachbarten Scharnierhülsen eine radiale Bohrung für einen darin einzusetzenden Arretierstift aufweist, wobei wenigstens eine im Bereich des Abstandszwischenraums auf den Scharnierbolzen aufsetzbaren Unterlegscheibe vorgesehen ist. Dieser Scharnierbeschlag kann zunächst wie ein üblicher Scharnierbeschlag für eine frei schwenkbare Duschkabinentür eingesetzt werden, wobei es aus optischen Gründen empfehlenswert ist, wenn zwei Unterlegscheiben eingesetzt werden, deren achsiale Länge jeweils der halben Länge des Abstandszwischenraumes entspricht. Jede Unterlegscheibe wird dann zwischen benachbarten Scharnierhülsen auf den Scharnierbolzen aufgesetzt.

Soll der Scharnierbeschlag umgerüstet werden, dann werden zunächst die Unterlegscheiben entfernt und wird in die Bohrung des Scharnierbolzens, die vorzugsweise eine durchgehende Bohrung ist, der Arretierstift eingesetzt. Der Scharnierbolzen mit dem Arretierstift wird soweit gedreht, daß der Arretierstift in eine Auskerbung an der Stirnseite der mittleren Scharnierhülse fällt. Dann wird die Duschkabinentür in eine Position geschwenkt, in der sie arretiert werden soll. Anschließend wird mit einem Bohrer durch die radiale Durchgangsbohrung der einen koaxialen Scharnierhülse oder die radialen Durchgangsbohrungen beider koaxialen Scharnierhülsen in den Scharnierbolzen gebohrt und werden in die miteinander fluchtenden Bohrungen Paßstifte eingesetzt. Über diese Paßstifte ist nunmehr der Scharnierbolzen drehfest mit einer oder mit beiden koaxialen Scharnierhülsen verbunden. Beim Verschwenken der Duschkabinentür wird der Arretierstift unter gleichzeitigem Anheben der Duschkabinentür aus der Auskerbung herausgehoben. Wenn die Duschkabinentür ihre Arretierstellung erreicht, fällt der Arretierstift unter dem Gewicht der Duschkabinentür in die Auskerbung.

Aus optischen Gründen kann es zweckmäßig sein, wenn auch im umgerüsteten Zustand eine Unterlegscheibe verwendet wird, die einen radialen Schlitz zur teilweisen Aufnahme des in die Bohrung des Scharnierbolzens eingesetzten Arretierstiftes aufweist. Der Abstandszwischenraum zwischen benachbarten Scharnierhülsen ist dann geringer.

Im folgenden wird ein in der Zeichnung dargestelltes Ausführungsbeispiel der Erfindung erläutert; es zeigen:
- Fig. 1: einen Scharnierbeschlag im Lieferzustand,
- Fig. 2: der Gegenstand nach Fig. 1 im umgerüsteten Zustand.

Der in der Zeichnung dargestellte Scharnierbeschlag besteht aus zwei Beschlagteilen 1 bzw. 2. Das Beschlagteil 1 wird z. B. an einer Wand oder an einem Rahmen der Duschkabine befestigt. Das Beschlagteil 2 wird an einer Glastür der Duschkabinen befestigt.

Zum Beschlagteil 2 gehören zwei mit Abstand und koaxial angeordnete Scharnierhülsen 3, 4. Zum Beschlagteil 1 gehört eine Scharnierhülse 5, die zwischen den beiden koaxialen Scharnierhülsen 3, 4 eingreift. Beide Beschlagteile sind durch einen Scharnierbolzen 6, der in die miteinander fluchtenden Scharnierhülsen 3, 4, 5 eingesetzt ist, verbunden. Der Scharnierbolzen 6 bildet eine Scharnierachse, um die die Glastür relativ zur Wand bzw. zum Rahmen verschwenkbar ist. Der Scharnierbolzen 6 ist lösbar, er weist an seinem einen Stirnende einen Ringflansch 7 und an seinem anderen Stirnende eine Gewindebohrung für eine darin eindrehbare Schraube 8 auf. Der Ringflansch 7 und der Kopf der Schraube 8 bilden Widerlager für die koaxialen Scharnierhülsen 3, 4.

Die beiden äußeren koaxialen Scharnierhülsen 3, 4 besitzen einen gegenseitigen Abstand, der größer ist als die Länge der mittleren Scharnierhülse 5. Der Abstandszwischenraum zwischen den benachbarten Scharnierhülsen 3, 5 bzw. 4, 5 wird bei der in Fig. 1 wiedergegebenen Funktionsstellung von Unterlegscheiben 9 ausgefüllt, die auf den Scharnierbolzen 6 aufgeschoben sind und deren achsiale Länge etwa der halben achsialen Länge des Abstandszwischenraumes entspricht.

Die mittlere Scharnierhülse 5 weist an beiden Stirnseiten jeweils eine Auskerbung 10 auf, die über Rundungen 11 in die jeweiligen Stirnseiten der mittleren Scharnierhülse 5 übergehen. Die beiden äußeren koaxialen Scharnierhülsen 3, 4 weisen jeweils radiale Durchgangsbohrungen 12 auf. Der Scharnierbolzen 6 weist im Bereich des Abstandszwischenraumes eine radiale Durchgangsbohrung 13 auf. Eine Duschkabinentür, die an dem insoweit beschriebenen und in Fig. 1 dargestellten Scharnierbeschlag befestigt ist, kann frei schwenken.

Soll die Duschkabinentür in einer bestimmten Schwenkstellung arretiert werden, dann wird zunächst der Scharnierbolzen 6 gelöst und werden die Unterlegscheiben 9 entfernt. In die Durchgangsbohrung 13 des Scharnierbolzens wird ein Arretierstift 14 gesteckt, der zusammen mit dem Scharnierbolzen 6 soweit gedreht wird, bis er in die zugeordnete Auskerbung 10 an der Stirnseite der mittleren Scharnierhülse 5 fällt. Dann wird die Duschkabinentür mit dem Beschlagteil 2 in eine Schwenkstellung gebracht, in der sie zukünftig arretierbar sein soll. Mit einem Bohrwerkzeug werden durch die Durchgangsbohrungen 12 der koaxialen Scharnierhülsen 3, 4 radiale Löcher in den Scharnierbolzen 6 gebohrt. Darin werden Paßstifte eingesetzt, so daß der Scharnierbolzen 6 drehfest mit den Scharnierhülsen 3, 4 verbunden ist.

Wird die Duschkabinentür nunmehr verschwenkt, dann nimmt sie auch den Scharnierbolzen 6 und den Arretierstiften 14 mit. In der in Fig. 2 wiedergegebenen Funktionsstellung liegt der Arrtierstift 14 auf der Stirnseite der mittleren Scharnierhülse 5 auf. Die Duschkabinentür kann frei verschwenkt werden. Gelangt jedoch der Arretierstift 14 in den Bereich der Auskerbung 10, dann fällt er unter dem Gewicht der Duschkabinentür in diese Auskerbung 10 und die Duschkabinentür ist arretiert.

Durch die beiden Auskerbungen 10 an beiden Stirnseiten der mittleren Scharnierhülse 5 sowie die Möglichkeit, den Scharnierbolzen 6 umgekehrt einzusetzen, können die Scharnierbeschläge für den Anschlag "links" und "rechts" eingesetzt werden.

Nicht dargestellt ist, daß im Bereich des Arretierstiftes 14 eine Unterlegscheibe zwischen die benachbarten Scharnierhülsen 3, 5 gelegt werden kann, die einen radialen Schlitz zur teilweisen Aufnahme des Arretierstiftes aufweist und deren achsiale Länge so bemessen ist, daß der Arretierstift wie beschrieben in die Auskerbung 10 einfallen kann. Durch diese zusätzliche Unterlegscheibe wird der sichtbare Abstandszwischenraum zwischen den benachbarten Scharnierhülsen verkleinert.

## Patentansprüche

1. Scharnierbeschlag für Duschkabinentüren, dessen eines Beschlagteil (2) zwei mit Abstand und koaxial angeordnete Scharnierhülsen (3, 4) und dessen anderes Beschlagteil (1) eine zwischen den beiden koaxialen Scharnierhülsen eingreifende Scharnierhülse (5) aufweist, wobei die beiden Beschlagteile lösbar durch einen in die miteinander fluchtenden Scharnierhülsen einsetzbaren Scharnierbolzen (6) verbindbar sind und der Abstand der beiden koaxialen Scharnierhülsen (3, 4) größer ist als die Länge der zwischen ihnen eingesetzten Scharnierhülse (5), dadurch gekennzeichnet, daß wenigstens eine der koaxialen Scharnierhülsen (3, 4) des einen Beschlagteils (2) eine radiale Durchgangsbohrung (12) aufweist, daß die Scharnierhülse (5) des anderen Beschlagteils (1) an zumindest einer Stirnseite eine Auskerbung (10) aufweist, und daß der Scharnierbolzen (6) im Abstandszwischenraum zwischen benachbarten Scharnierhülsen (3, 4, 5) eine radiale Bohrung (13) für einen darin einzusetzenden Arretierstift (14) aufweist, wobei wenigstens eine im Bereich des Abstandszwischenraums auf den Scharnierbolzen (6) aufsetzbare Unterlegscheibe (9) vorgesehen ist.

2. Scharnierbeschlag nach Anspruch 1, gekennzeichnet durch zwei Unterlegscheiben (9), deren achsiale Länge jeweils der halben Länge des Abstandszwischenraumes entspricht.

3. Scharnierbeschlag nach Anspruch 1 oder 2, dadurch gekennzeichnet, daß die Scharnierhülse (5) des anderen Beschlagteils (1) an beiden Stirnseiten Auskerbungen (10) aufweist.

4. Scharnierhülse nach einem der Ansprüche 1 bis 3, dadurch gekennzeichnet, daß der Scharnierbolzen (6) eine durchgehende Bohrung (13) für den Arrtierstift (14) aufweist.

5. Scharnierbeschlag nach einem der Ansprüche 1 bis 4, gekennzeichnet durch eine Unterlegscheibe mit einem radialen Schlitz zur teilweisen Aufnahme eines in die Bohrung (13) des Scharnierbolzens (6) eingesetzten Arretierstiftes (14).

## Claims

1. Hinge fitting for shower cubicle doors, one fitting part (2) of which has two hinge sleeves (3, 4), which are spaced apart and coaxially disposed, and the other fitting part (1) of which has a hinge sleeve (5), which engages between the two coaxial hinge sleeves, the two fitting parts being detachably connectable by means of a hinge pin (6), which is insertable into the hinge sleeves, which are in alignment with one another, and the spacing between the two coaxial hinge sleeves (3, 4) being greater than the length of the hinge sleeve (5) inserted therebetween, characterised in that at least one of the coaxial hinge sleeves (3, 4) of one fitting part (2) has a radial through-bore (12), in that the hinge sleeve (5) of the other fitting part (1) has a notch (10) in at least one end face, and in that the hinge pin (6) has a radial bore (13) for a locking pin (14) to be inserted therein in the intermediate space between adjacent hinge sleeves (3, 4, 5), at least one washer (9) being provided, which can be mounted on the hinge pin (6) in the region of the intermediate space.

2. Hinge fitting according to claim 1, characterised by two washers (9), the axial length of each washer corresponding to half the length of the intermediate space.

3. Hinge fitting according to claim 1 or 2, characterised in that the hinge sleeve (5) of the other fitting part (1) has notches (10) in both end faces.

4. Hinge fitting according to one of claims 1 to 3, characterised in that the hinge pin (6) has a through-bore (13) for the locking pin (14).

5. Hinge fitting according to one of claims 1 to 4, characterised by a washer having a radial slot for the partial accommodation of a locking pin (14), which is inserted into the bore (13) in the hinge pin (6).

## Revendications

1. Charnière pour portes de cabines de douche, dont l'une des ferrures (2) présente deux gonds (3, 4) espacés l'un de l'autre et disposés de façon coaxiale et dont l'autre ferrure (1) présente un gond (5) venant se loger entre les deux gonds coaxiaux, sachant que les deux ferrures peuvent être reliées entre elles de façon amovible par un boulon de charnière (6) pouvant être logé dans les deux gonds en alignement et que l'écart entre les deux gonds coaxiaux (3, 4) est supérieur à la longueur du gond (5) placés entre ceux-ci, caractérisée en ce qu'au moins l'un des gonds coaxiaux (3, 4) de l'une des ferrures (2) présente un perçage de passage radial (12), en ce que le gond (5) de l'autre ferrure (1) présente une encoche (10) sur au moins une face frontale, et en ce que le boulon (6) présente dans l'intervalle d'écartement entre des gonds adjacents (3, 4, 5) un perçage radial (13) pour y loger une cheville d'arrêt (14), sachant qu'est prévue au moins une rondelle (9) pouvant être placée sur le boulon (6) dans la zone de l'intervalle d'écartement.

2. Charnière selon la revendication 1, caractérisée par deux rondelles (9) dont la longueur axiale correspond chaque fois à la moitié de la longueur de l'intervalle d'écartement.

3. Charnière selon la revendication 1 ou 2, caractérisée en ce que le gond (5) de l'autre ferrure (1) présente des encoches (10) sur les deux faces frontales.

4. Charnière selon l'une des revendications 1 à 3, caractérisée en ce que le boulon (6) présente un perçage traversant (13) pour la cheville d'arrêt (14).

5. Charnière selon l'une des revendications 1 à 4, caractérisée par une rondelle munie d'une fente radiale pour recevoir en partie une cheville d'arrêt (14) logée dans le perçage (13) du boulon (6).
